# EUROPÄISCHE PATENTSCHRIFT

(11) **EP 0 221 390 B1**
(45) Veröffentlichungstag und Bekanntmachung des Hinweises auf die Patenterteilung: **26.06.1991**
(21) Anmeldenummer: 86114004.4
(22) Anmeldetag: 09.10.1986
(51) Int. Cl.: F24F 6/04, F24F 13/00, F24F 3/14, F24F 3/16

(54) **Vorrichtung zum Befeuchten, Reinigen und Kühlen von Gasen**
Device for moistening, purifying and cooling gases
Appareil pour l'humidification, la purification et le refroidissement de gaz

(30) Priorität: 23.10.1985 DE 3537671
(43) Veröffentlichungstag der Anmeldung: 13.05.1987
(73) Patentinhaber: Kessler & Luch GmbH, D-35394 Giessen 1 (DE)
(72) Erfinder: Detzer, Rüdiger, Dr.Dipl.Ing., D-6305 Alten-Buseck (DE); Loew, Werner, Dipl.-Ing., D-6330 Wetzlar 22 (DE); Kohnen, Franz, D-6300 Giessen (DE)
(74) Vertreter: Strauss, Hans-Jochen, Dipl.-Phys., Dr.

(56) Entgegenhaltungen:
- DE-C- 568 048
- DE-C- 964 982
- DE-U- 8 130 368
- GB-A- 1 559 480

## Beschreibung

Die Erfindung betrifft eine Vorrichtung zum Befeuchten, Reinigen und Kühlen von Gasen, vornehmlich von Luft, mit einer im Gasstrom angeordneten Filterschicht und einer Einrichtung zu deren Beaufschlagung mit Flüssigkeit, wobei in einem Gehäuse mit oberer Ansaugkammer mit Lufteinlässen und mindestens einer seitlichen Ausströmöffnung mindestens ein unten geschlossener, mit der Filterschicht als Seitenwand versehener Käfig angeordnet ist, über dem zentrisch ein Axial-Ventilator mit darunter vorgesehener Einrichtung zur Beaufschlagung der Filterschicht mit Flüssigkeit vorgesehen sind.

Derartige Vorrichtungen werden vornehmlich, jedoch nicht ausschließlich für die Belüftung bzw. Luftumwälzung von Gewächshäusern benutzt. Dabei kommt es darauf an, daß einstellbar Außenluft und/oder Umluft behandelt wird.

Bei bekannten Vorrichtungen ist die Filterschicht schräg zur Luftanströmrichtung und/oder Luftabströmung angeordnet, die Einrichtung zur Beaufschlagung des Filters mit Flüssigkeit besteht aus einer Düse, die stromaufwärts vom Filter angeordnet ist, jedoch stromabwärts von einem Ventilator. Die Filterschicht ist bei bekannten Vorrichtungen regelmäßig schräg zur Durchströmungsrichtung angeordnet, damit eine größere Filterdurchgangsfläche zur Verfügung steht. Soweit in Zusammenhang mit dem Stand der Technik und der Erfindung von "Filter" gesprochen wird, handelt es sich um gas- bzw. luftdurchlässige Materialschichten beliebiger Struktur, die die Luft bzw. das Gas jedoch nicht nur filtern, sondern auch mit Flüssigkeit versehen sind, um von der durch Feinunterteilung erheblich vergrößerten Oberfläche die Luft zu befeuchten. Bei der Befeuchtung erfolgt auch eine Abkühlung der Luft bzw. des Gases.

Bei bekannten Vorrichtungen der gattungsgemäßen Art ist in dem Fall, daß der Ventilator nahe vor der Filteranordnung liegt, aufgrund der etwa kreisförmig begrenzten Abströmung des Ventilators eine ungleichmäßige Beaufschlagung des Filters vorhanden, mit der Folge, daß in einzelnen Bereichen des Filters unterschiedliche Durchströmgeschwindigkeiten vorhanden sind, auch die Einsprühdüsen für die Flüssigkeit sind im allgemeinen "punktförmig" ausgebildet, so daß auch unterschiedliche Benetzungen der einzelnen Bereiche des Filters eintreten. Eine unbefriedigende und kaum erfaßbare Behandlung des gasförmigen Mediums ist die Folge. Wenn der Ventilator im Abstand vom Filter angeordnet wird, ist zwar beispielsweise durch entsprechende Strömungsleitung eine gleichmäßige Beaufschlagung des Filters zu erreichen, das Bauvolumen der Gesamtvorrichtung wird dadurch erheblich vergrößert - im allgemeinen ist eine derartige Anordnung nur dann durchführbar, wenn die Strömung des gasförmigen Mediums in einem Kanal geführt wird.

Die GB-PS 1 559 480 beschreibt eine gattungsgemäße Vorrichtung zum Befeuchten, Reinigen und Kühlen von Gasen, vornehmlich von Luft, mit einer im Gasstrom angeordneten Filterschicht und einer Einrichtung zu deren Beaufschlagung mit Flüssigkeit, wobei in einem Gehäuse mit oberen Ansaugkammer, mit Lufteinlässen und mindestens einer seitlichen Ausströmöffnung mindestens ein unten geschlossener, mit der Filterschicht als Seitenwand versehener Käfig angeordnet ist, über dem zentrisch ein Axial-Ventilator mit darunter vorgesehener Einrichtung zur Beaufschlagung der Filterschicht mit Flüssigkeit. Die Entgegenhaltung beschreibt einen einfachen Befeuchter, bei dem durchströmende Luft mittels einer mit einer Flüssigkeit beaufschlagten Filterschicht befeuchtet wird, wobei die Befeuchtung aufgrund einfacher thermodynamischer Zusammenhänge immer mit einer Kühlung verbunden ist. Die Einführung der Luft in den von der Filterschicht begrenzten Käfig erfogt bei dieser Anordnung als von der Abströmseite des Axialventilators ausgehenden Strahl, der in den dem Ventilator zugewandten Bereich des Käfigs und somit auch der dort liegenden Filterschicht infolge des dynamischen Druckes der strömenden Luft notwendigerweise eine Zone (relativen) Unterdruckes und im bodennahen Bereich infolge des Staudruckes der Luft eine Zone (relativen) Überdruckes schafft. Damit wird die Beaufschlagung der Filterschicht mit Luft im oberen Bereich verringert und im unteren Bereich erhöht, eine gleichmäßige Beaufschlagung der gesamten Filterschicht mit Luft ist somit bei dieser Anordnung nicht zu erreichen. Da darüberhinaus in der oberen Zone wegen der Art der Flüssigkeitszuführung ein Flüssigkeitsüberschuß und in der unteren Zone eher ein Flüssigkeitsdefizit vorliegen, wird darüberhinaus auch die Gleichmäßigkeit der Befeuchtung in Frage gestellt.

Hier setzt der Gedanke der Erfindung ein, der sich die Aufgabe gestellt hat, die gattungsgemäße Vorrichtung so weiterzubilden, daß sie bei möglichst geringem Bauvolumen eine gleichmäßige und damit beherrschbare und berechenbare, insbesondere eine optimale Befeuchtung und Kühlung ggf. verbunden mit Reinigung des gasförmigen Mediums bewirkt.

Diese Aufgabe wird für eine gattungsgemäße Vorrichtung nach dem Oberbegriff des Anspruchs 1 durch die in diesem Anspruch enthaltenen Merkmale gelöst; vorteilhafte Weiterbildungen und bevorzugte Ausführungsformen beschreiben die Unteransprüche.

Durch die Anordnung der Filterschicht in der Wandung eines Zylinders mit polygonalem oder kreisförmigen Querschnitt ergibt sich im Zusammenwirken mit dem weiten Spalt eine völlig gleichmäßige Beaufschlagung sämtlicher Bereiche des Filters, auch dann, wenn der Axial-Ventilator unmittelbar oberhalb des Zylinders und damit der Filterschicht angeordnet ist, so daß eine sehr kompakte Bauform und ein geringes Bauvolumen erreicht wird. Durch die genannte Form der Filterschicht ist auch deren Benetzung durch eine Ringsprühdüse äußerst gleichmäßig und in allen Bereichen derart, daß die hindurchstreichende Luft optimal befeuchtet wird. Ein besonderer Vorteil wird dadurch erreicht, daß die im oberen Bereich des zylinderförmigen Filters aus diesem austretende Luft aufgrund einer entsprechenden Überdeckung rückgeführt wird, zu dem Ringspalt, der zwischen dem Ventilator und der oberen Öffnung des zylinderförmig ausgebildeten Filters besteht. An diesem Ringspalt entsteht durch den vom Ventilator erzeugten Luftstrom der in den Zylinder gerichtet ist, ein Unterdruck. Durch die Induktionswirkung dieses Unterdruckes wird Umgebungsluft angesaugt. Nach der Erfindung ist dafür gesorgt, daß es sich bei dieser angesaugten Luft um solche Luft handelt, die aus den oberen Bereichen des zylinderförmigen Filters austritt und dort schon befeuchtet ggf. abgekühlt ist. Diese Luft wird damit wiederholt durch den Filter hindurchgedrückt und damit wiederholt befeuchtet und ggf. gekühlt. Es ergibt sich dadurch eine Verbesserung des Befeuchtungsgrades bis zu 10% und damit auch ggf. eine verbesserte Abkühlung der Luft, die endgültig aus der Vorrichtung austritt. Nach der Erfindung ist also nicht nur eine kompakte Bauweise der gesamten Vorrichtung erreicht, sondern auch eine wesentliche Verbesserung des Wirkungsgrades.

Die Erfindung wird nachstehend anhand eines Ausführungsbeispieles mit bezug auf die Zeichnungen näher erläutert. In den Zeichnungen zeigen
- Figur 1: eine Frontansicht einer Vorrichtung nach der Erfindung
- Figur 2: eine Rückansicht
- Figur 3: einen Schnitt entlang der Linie III-III der Figur 1
- Figur 4: einen Schnitt entlang der Linie IV-IV der Figur 1

In einem truhenähnlichen Gehäuse 1 ist das Oberteil 2 als Luftführungskasten ausgebildet. Eine obere, etwa über die gesamte Länge des Gehäuses reichende Öffnung 3 ist entsprechend dem Pfeil 4 Frischlufteinlaß und eine seitliche Öffnung 5 ist entsprechend den Pfeiten 6 Umlufteinlaß. Eine um einen Drehpunkt 7, um etwa einen Viertelkreis drehbar verschiebliche Klappe 8, dient zum wechselseitigen Absperren und Öffnen der beiden Einlässe 3 und 5, wobei selbstverständlich auch Zwischenstellungen möglich sind, so daß die beiden Öffnungen 3 und 5 teilweise geöffnet sind.

Unterhalb des Luftführungskastens sind in dem Gehäuse zwei zylindrische käfige 9 und 10 angeordnet. Diese sind gebildet aus einem oberen Ring 11, der ein winkelförmiges Profil haben kann und einem unteren Abschlußboden 12 mit gleichen äußeren Durchmesser, wie der obere Ring 11. Zwischen dem oberen Ring 11 und dem Boden 12 ist ein Zylinder gebildet, der aus dem Filtermedium besteht, beispielsweise aus einem Schaumstoff mit offenen Poren. Dieser Schaumstoffzylinder kann an seiner Außenfläche mit einer Verstärkung, beispielsweise in Form eines grobmaschigen Gittergewebes aus beliebigem Material versehen sein. Der Zylinder aus Schaumstoff wird zwischen dem Ring 11 und dem Boden 12 gehalten durch Stäbe 13, die in gleichen Abständen auf den Umfang verteilt sind und sowohl am Ring 11 einerseits als auch am Boden 12 andererseits festsitzen. Mindestens zwei Stäbe 13 sind derart befestigt, daß sie leicht herausgenommen werden können um den dazwischen gehaltenen Filter-Zylinder herausnehmen zu können, entweder zum Austauschen oder zum Waschen und Reinigen.

Dieser mit einem Filter versehene zylindrische Käfig kann auch aus unterschiedlichen schichten bestehen, beispielsweise im Inneren eine weiträumige Vliesstruktur aufweisen und aus Fasern gebildet sein und in einer äußeren Schicht aus Schaumstoff mit offenen Poren gebildet sein. Der Filter kann auch aus verschiedenartigen Filtermedien bestehen in der Höhenunterteilung, d.h., daß beispielsweise der zylindrische Filter im oberen Teil aus einem Filtermedium besteht, das einen geringeren Luftwiderstand ausweist als das Filtermedium im unteren Teil. Die Bedeutung dieser Maßnahme wird aus der nachfolgenden Erläuterung erklärlich.

Das Gehäuse überdeckt unterhalb der Luftführungskammer 2 mit gleichem Grundriß den oder die zylindrischen Käfige 9 bzw. 9 und 10 mit Wandungen 14 und 15 an den Längsseiten, sowie Wandungen 16 und 17 an den Schmalseiten in der Weise, daß ein unterer Bereich 18 der zylindrischen Filter nicht abgedeckt ist. Die Abmessungen sind derart getroffen, daß die Gehäusewandungen 14 bis 17 in einem Abstand von den zylindrischen Käfigen 9 (und 10) liegen, so daß hier ein Luftführungskanal 19 entsteht. Auf einer Seite ist die Wandung 15 mit Klappen oder Türen zum Öffnen versehen.

Nach einer bevorzugten Ausführungsform sind die Unterkanten der Seitenwandungen 14 bis 17 mit Endabdeckungen 20 versehen, die gegen den zylindrischen Käfigen 9 bzw. 10 geführt sind und an diesem anliegen können. Diese Abdeckungen 20 sind zweckmäßig derart ausgebildet, daß sie, mit einem Wandungsteil der teleskopartig hinter die Unterkante der feststehenden Wandung gleitet, in der Höhe verstellbar sind, so daß der freie untere Bereich 18 der zylindrischen Filter variabel einstellbar ist, d.h., daß er vergrößert oder verkleinert werden kann. Dort strömt die befeuchtete, gereinigte und ggf. auch gekühlte Luft aus. Stattdessen können auch in einer feststehenden Gehäusewandung, beispielsweise der Wandung 14, zusätzliche Öffnungen 21 angeordnet sein, die als Ausströmklappen für die Luft dienen und zweckmäßig durch Verschieben beliebig weit zu öffnung sind.

Über dem oberen offenen Teil des zylindrischen Filters ist ein Flügelventilator 22 angeordnet, dessen Motor mit 23 angedeutet ist. Der Ventilator 22 überstreicht mit dem Drehkreis 24 seiner Flügel nicht im gesamten Umfang des zylindrischen Filters - vielmehr befindet sich dazwischen ein Ringspalt 25. Das Verhältnis der Weite dieses Ringspaltes 25 am Ventilator zum Durchmesser des zylindrischen Käfigs 9 bzw. 10 liegt etwa bei 1:6.

Im Betrieb saugt der von dem Ventilator 22 erzeugte und in den zylindrischen Filter gerichtete Luftstrom durch den Ringspalt 25 Luft, gewissermaßen Sekundärluft an, die ebenfalls in den, von den zylindrischen Filter umgebenen Raum gedrückt wird. Aufgrund der vorbeschriebenen Ausbildung des Gehäuses wird diese Luft aus den Luftführungskanälen 19 und damit aus dem oberen Bereich der zylindrischen Käfige angesaugt. Zur Unterstützung dieser Ansaugwirkung ist zwischen dem Ventilator bzw. zwischen dem äußeren Umfang des Kreises, der von den Ventilatorflügeln bestrichen wird, und den Innenseiten der Gehäusewandungen ein Zwischenboden 26 angeordnet. Die Halterung des Ventilators stützt sich zweckmäßig auf diesen Zwischenboden 26 ab. Dieser Zwischenboden 26 schließt die Luftführungskanäle 19 innerhalb der Außenwände des Gehäuses im Abstand oberhalb des Ringes 11, der die Oberkante des zylindrischen Käfigs trägt, ab und überdeckt den Ringspalt 25, so daß die "Sekundärluft", die von dem vom Ventilator erzeugten Luftstrahl induziert wird, aus dem überdeckten oberen Bereich des zylindrischen Käfigs angesaugt wird. Es findet hier also im oberen Teil des Käfigs gewissermaßen ein Luftkreislauf durch das Filter statt, wobei diese wieder angesaugte Luft jedoch wegen ihrer größeren Dichte aufgrund der Befeuchtung und ggf. Abkühlung eher in den unteren Bereich des zylindrischen Filters gelangt, so daß sie nach wiederholtem Passieren des Filters im unteren Bereich 18 des Filters endgültig ausgeblasen wird.

Unterhalb des Ventilators ist eine Ringsprühdüse 27 angeordnet, die die vom Ventilator eingeblasene Luft befeuchtet und auch die Filterwandungen von innen gleichmäßig befeuchtet, so daß dort die hindurchgedrückte Luft wiederum befeuchtet wird. Überschüssige Flüssigkeit rinnt innerhalb des Filters nach unten, wird von Boden 12, der den Filter nach unten abschließt, gesammelt und fließt im Zentrum des Bodens in ein Auffanggefäß 28 und einen Ablauf 29.

Anhand des vorbeschriebenen Ausführungsbeispieles ist der Filter zylindrisch angeordnet. Selbstverständlich kann der Filter auch mit einem polygonalem Grundriß ausgeführt sein, er kann beispielsweise achteckig ausgebildet sein, wenn beispielsweise ein Filtermedium verwendet werden muß, das lediglich in Matten vorleigt und sich nicht zum Zylinder biegen läßt. Es werden dann einzelne ebene Abschnitt der Matten zu einem beispielsweise achteckigen Polygon zusammengefügt, wobei sich die Matten an den Stoßkanten, die miteinander verklebt werden, auf die Stangen 13 stützen. Beim Einsatz eines polygonal ausgebildeten Filter-Zylinders ist es dann nicht einmal erforderlich, daß der obere Haltering 11 und der Boden 12 dem polygonalen Querschnitt angepaßt sind, mit ihren nach unten gerichteten bzw. nach oben gerichteten Flanschen überfangen Ring 11 und Boden 12 die oberen und unteren Endkanten des Filters ausreichend, um hier eine genügende Abdichtung zu geben.

## Patentansprüche

1. Vorrichtung zum Befeuchten, Reinigen und Kühlen von Gasen, vornehmlich von Luft, mit einer im Gasstrom angeordneten Filterschicht und einer Einrichtung zu deren Beaufschlagung mit Flüssigkeit, wobei in einem Gehäuse (1) mit oberer Ansaugkammer (2), mit Lufteinlässen (3; 5) und mindestens einer seitlichen Ausströmöffnung (18) mindestens ein unten geschlossener, mit der Filterschicht als Seitenwand versehener Käfig (9; 10) angeordnet ist, über dem zentrisch ein Axial-Ventilator (22) mit darunter vorgesehener Einrichtung zur Beaufschlagung der Filterschicht mit Flüssigkeit vorgesehen sind, **dadurch gekennzeichnet**, daß zwischen dem äußeren Drehkreis (24) der Flügel des Ventilators (22) und der von der Innenseite der Filterschicht gebildeten Innenwand des Käfigs (9; 10) ein weiter, äußerer Ringspalt (25) vorgesehen ist und daß das Gehäuse (1) oberhalb der Luftaustrittsöffnung (18) ein den Käfig (9; 10) teilweise überdeckenden Teil (15) aufweist, der mit einer Rückführung von aus dem Käfig (9; 10) austretendem Gas/austretender Luft zu dem Ringspalt (25) am Ventilator (22) versehen ist.

2. Vorrichtung nach Anspruch 1, **dadurch gekennzeichnet**, daß das Verhältnis der Weite des Ringspaltes (25) am Ventilator (22) zum Durchmesser des Käfigs (9; 10) bei etwa 1 : 6 liegt.

3. Vorrichtung nach Anspruch 1 oder 2, **dadurch gekennzeichnet**, daß die Ansaugkammer (2) zu dem Lufteinlaß (3; 5) rechtwinklig ausgerichtet einen weiteren Lufteinlaß (5; 3) sowie eine sektorenförmige Schwenkklappe (8) aufweist zum wechselweisen Versperren bzw. Öffnen in gegenseitigem Verhältnis dieser Lufteinlässe (3; 5).

4. Vorrichtung nach einem der Ansprüche 1 bis 3, **dadurch gekennzeichnet**, daß der Querschnitt des Käfigs (9; 10) zylindrisch ist.

5. Vorrichtung nach einem der Ansprüche 1 bis 3, **dadurch gekennzeichnet**, daß der Querschnitt des Käfigs (9; 10) polygonal ist.

6. Vorrichtung nach Anspruche 4 oder 5, **dadurch gekennzeichnet**, daß der den Käfig (9; 10) in seinem oberen Teil überdeckende Gehäuseabschnitt (14 bis 17) zur Rückführung der befeuchteten Luft zum Ringspalt (25) mit gegen über dem Käfig wirksamen Endabdeckungen (20) versehen ist, die vorzugsweise bezüglich der Höhe der Abdeckung verstell bar sind.

7. Vorrichtung nach einem der Ansprüche 4 bis 6, **dadurch gekennzeichnet**, daß das Filter des Käfigs (9; 10) aus einem luftdurchlässigen und wasserfesten Faservlies besteht.

8. Vorrichtung nach Anspruch 4 bis 6, **dadurch gekennzeichnet**, daß das Filter des Käfigs (9; 10) aus einem luftdurchlässigen und wasserfesten Schaumstoff mit offenen Poren besteht.

9. Vorrichtung nach einem der Ansprüche 4 bis 8, **dadurch gekennzeichnet**, daß das Filter des Käfigs (9; 10) in der Höhe unterteilt ist, wobei der obere, vom Gehäuse zur Luftrückführung abgedeckte Teil geringeren Luftwiderstand und/ oder stärkeres Benetzungsvermögen und der untere, der Ausströmöffnung (18) zugeordnete Teil höheren Luftwiderstand und/oder geringeres Benetzungsvermögen aufweisen.

10. Vorrichtung nach einem der vorstehenden Ansprüche 4 bis 8, **dadurch gekennzeichnet**, daß der Käfig (9; 10) von Stangen (13) gebildet ist, die im oberen Ring (11) und am Boden (12) gehalten sind.

11. Vorrichtung nach Anspruch 10, **dadurch gekennzeichnet**, daß zwei oder mehrere benachbarte Stangen (13) des Käfigs (9; 10) leicht herausnehmbar befestigt sind zum Austausch des im Käfig eingesetzten Filters.

## Claims

1. Apparatus for humidifying, cleaning and cooling gases, particularly air, having a filter bed arranged in the gas stream and a device for applying a fluid to said filter bed, it being the case that there is arranged in a housing (1) having an upper suction chamber (2), air inlets (3; 5) and at least one lateral discharge opening (18) at least one cage (9; 10), which is closed at the bottom, and provided with the filter bed as a side wall, and above which there are provided centrally an axial fan (22) together with a device provided therebelow for applying fluid to the filter bed, characterised in that a further, outer annular gap (25) is provided between the outer circle of rotation (24) of the blades of the fan (22) and inner wall, formed by the inside of the filter bed, of the cage (9; 10), and in that the housing (1) above the air discharge opening (18) has a part (15), which partially covers the cage (9; 10) and is provided with feedback of gas/air, discharging from the cage (9; 10), to the annular gap (25) at the fan (22).

2. Apparatus according to Claim 1, characterised in that the ratio of the width of the annular gap (25) at the fan (22) to the diameter of the cage (9; 10) is approximately 1 : 6.

3. Apparatus according to Claim 1 or 2, characterised in that aligned at right angles to the air inlet (3; 5) the suction chamber (2) has a further air inlet (5; 3) and a sector-shaped swivel flap (8) for alternatively blocking or opening these air inlets (3; 5) in reciprocal relationship.

4. Apparatus according to one of Claims 1 to 3, characterised in that the cross-section of the cage (9; 10) is cylindrical.

5. Apparatus according to one of Claims 1 to 3, characterised in that the cross-section of the cage (9; 10) is polygonal.

6. Apparatus according to Claim 4 or 5, characterised in that the housing section (14 to 17) which covers the cage (9; 10) in its upper part for the feedback of the humidified air to the annular gap (25) is provided with end covers (20) which are effective with respect to the cage and are preferably adjustable with reference to the height of the cover.

7. Apparatus according to one of Claims 4 to 6, characterised in that the filter of the cage (9; 10) consists of an air-permeable and water-resistant non-woven fabric.

8. Apparatus according to Claims 4 to 6, characterised in that the filter of the cage (9; 10) consists of an air-permeable and water-resistant foamed plastic having open pores.

9. Apparatus according to one of Claims 4 to 8, characterised in that the filter of the cage (9; 10) is subdivided vertically, the upper part, which is covered by the housing for the feedback of air, having a lower air resistance and/or a higher wetting power, and the lower part, which is assigned to the discharge opening (18) having a higher air resistance and/or a lower wetting power.

10. Apparatus according to one of the preceding Claims 4 to 8, characterised in that the cage (9; 10) is formed from bars (13) which are held in the upper ring (11) and at the floor (12).

11. Apparatus according to Claim 10, characterised in that two or more neighbouring bars (13) of the cage (9; 10) are fastened in an easily removable fashion for the purpose of replacing the filter inserted in the cage.

## Revendications

1. Dispositif pour humidifier, épurer et refroidir des gaz, en particulier de l'air, comportant une couche filtrante disposée dans le courant gazeux et une installation pour alimenter celle-ci en fluide, dans lequel au moins une cage (9, 10), ayant son fond fermé et ayant la couche filtrante comme paroi latérale, est disposée dans une enveloppe (1) comportant une chambre d'aspiration supérieure (2), des entrées d'air (3 , 5) et au moins une ouverture latérale d'évacuation (18), un ventilateur axial (22), sous lequel est prévu une installation pour alimenter en fluide la couche filtrante, étant prévu au-dessus et dans l'axe de ladite cage, caractérisé en ce qu'un grand passage annulaire extérieur (25) est prévu entre le cercle (24) décrit extérieurement par les ailettes du ventilateur (22) et la paroi intérieure de la cage (9 ; 10) constituée par la face intérieure de la couche filtrante, et en ce que l'enveloppe (1) présente au-dessus de l'ouverture (18) de sortie de l'air une partie (15) recouvrant partiellement la cage (9 ; 10) et qui est équipée au droit du ventilateur (22) d'un guidage pour le recyclage dans le passage annulaire (25) de gaz/d'air sortant de la cage (9 ; 10).

2. Dispositif conforme à la revendication 1, caractérisé en ce que le rapport entre la largeur du passage annulaire (25) au droit du ventilateur (22) et le diamètre de la cage (9 ; 10) est de l'ordre de 1/6.

3. Dispositif conforme à l'une des revendications 1 ou 2, caractérisé en ce que la chambre d'aspiration (2) présente une autre entrée d'air (5 ; 3) dirigée perpendiculairement à l'entrée d'air (3 ; 5), ainsi qu'un clapet pivotant (8) en forme de secteur destiné à alternativement fermer l'une et ouvrir l'autre de ces deux entrées d'air (3 ; 5).

4. Dispositif conforme à l'une des revendications 1 à 3, caractérisé en ce que la section droite de la caisse (9 ; 10) est circulaire.

5. Dispositif conforme à l'une des revendications 1 à 3, caractérisé en ce que la section droite de la cage (9 ; 10) est polygonale.

6. Dispositif conforme à l'une des revendications 4 ou 5, caractérisé en ce que la partie (14 à 17) de l'enveloppe qui recouvre la cage (9 ; 10) dans la partie supérieure de celle-ci est munie, pour recycler l'air humidifié vers le passage annulaire (25), de fermetures d'extrémité (20) qui agissent sur la cage et qui sont de préférence réglables en ce qui concerne la hauteur de la fermeture.

7. Dispositif conforme à l'une des revendications 4 à 6, caractérisé en ce que le filtre de la cage (9 ; 10) est réalisé en un non-tissé de fibres perméable à l'air et résistant à l'eau.

8. Dispositif conforme à l'une des revendications 4 à 6, caractérisé en ce que le filtre de la cage (9, 10) est réalisé en une mousse perméable à l'air et résistante à l'eau, comportant des pores ouverts.

9. Dispositif conforme à l'une des revendications 4 à 8, caractérisée en ce que le filtre de la cage (9 ; 10) est divisé dans le sens de la hauteur, la partie supérieure recouverte par l'enveloppe en vue du recyclage de l'air présentant une résistance à l'air plus faible et/ou un pouvoir de mouillage plus grand, et la partie inférieure associée à l'ouverture d'évacuation (18) présentant une résistance à l'air plus grande et/ou un pouvoir de mouillage plus faible.

10. Dispositif conforme à l'une des revendications 4 à 8, caractérisé en ce que la cage (9 ; 10) est constituée par des tiges (13) qui sont maintenues au droit de l'anneau supérieur (11) et au droit du fond (12).

11. Dispositif conforme à la revendication 10, caractérisé en ce que deux ou plusieurs tiges (13) adjacentes de la cage (9 ; 10) sont fixées de façon aisément amovible pour permettre de changer le filtre dans la cage.
